# FASCICULE DE BREVET EUROPEEN

(11) **EP 0 109 884 B1**
(45) Date de publication et mention de la délivrance du brevet: **27.01.1988**
(21) Numéro de dépôt: 83402144.6
(22) Date de dépôt: 04.11.1983
(51) Int. Cl.: A61J 17/00

(54) **Sucette sonore pour bébés**
Schallerzeugender Sauger für Kleinkinder
Sound producing pacifier for babies

(30) Priorité: 08.11.1982 FR 8218694
(43) Date de publication de la demande: 30.05.1984
(73) Titulaire: BALOG S.A. - OLLA SPECIALITIES, 75014 Paris (FR)
(72) Inventeur: Marolleau, Jean Henri Arthur, F-75009 Paris (FR)
(74) Mandataire: Barnay, André François

(56) Documents cités:
- FR-A- 1 127 064
- FR-A- 2 210 379
- FR-A- 2 466 245

## Description

L'invention se rapporte à une sucette sonore pour bébés, comprenant une tétine en caoutchouc et une pièce de garde plate disposée transversalement à l'arrière de la tétine et constituée par un corps creux contenant de la grenaille qui crépite lorsque la sucette est agitée.

Une telle sucette est décrite par FR-A-2 210 379 dont la pièce de garde est formée de deux coquilles conformées de façon à délimiter entre elles un espace annulaire creux contenant la grenaille.

Il peut arriver qu'un bébé, jouant avec une sucette de ce genre, l'avale et que celle-ci aille se loger dans sa trachée-artère et risque ainsi de l'étouffer, ou dans un oesophage en obstuant celui-ci.

Pour remédier à cet inconvénient, il est connu de prévoir des trous dans la pièce de garde, comme décrit par FR-A-2 466 245.

Cependant, cette solution ne permet pas d'inclure de la grenaille dans la pièce de garde.

Le but de l'invention est en conséquence de réaliser une sucette de sécurité du type décrit par FR-A-2 210 379, comportant une pièce de garde creuse contenant de la grenaille et comportant au moins une voie de passage pour l'air ou les liquides de manière que la sucette ne constitue plus par sa pièce de garde un obstacle infranchissable dans un conduit anatomique où elle aurait pénétré.

L'invention a pour objet à cet effet une sucette sonore pour bébés, comprenant une tétine en caoutchouc montée dans un passage central d'une pièce de garde disposée transversalement à l'arrière de la tétine, du type dans lequel ladite pièce de garde est constituée par deux coquilles complémentaires conformées de façon à délimiter, lorsqu'elles sont assemblées, un espace annulaire creux contenant de la grenaille caractérisée en ce qu'une desdites coquilles comporte au moins un passage supplémentaire pour assurer le passage de l'air à travers la pièce de garde, l'autre coquille comportant au moins un rebord circulaire ou partiellement circulaire venu de matière et délimitant un orifice qui coïncide avec ledit passage de la première coquille et en contact avec celle-ci, de manière que ledit passage supplémentaire traverse de façon étanche ledit espace creux de la pièce de garde.

De préférence chaque ouverture est un orifice situé à quelque distance du bord de la pièce de garde, la paroi qui le délimite ayant une conformation tubulaire. La section transversale de chaque orifice et de sa paroi tubulaire est avantageusement circulaire. Dans une forme d'exécution préférée, la pièce de garde a la forme d'un disque circulaire, lequel comporte deux orifices diamétralement opposés.

Lorsque la pièce de garde est constituée par l'assemblage de deux coquilles dont l'une au moins a une forme convexe, il convient selon l'invention que la paroi délimitant chaque ouverture fasse corps avec l'une des coquilles, l'autre coquille comportant un trou bordé d'une empreinte de réception où s'emboîte l'extrémité de cette paroi.

La description qui va suivre, en regard des dessins annexés à titre d'exemples non limitatifs, permettra de bien comprendre comment la présente invention peut être mise en pratique.
La figure 1 représente en perspective une sucette selon l'invention.
La figure 2 représente, à plus grande échelle, une coupe diamétrale faite à travers la pièce de garde de la sucette de la figure 1.
La figure 3 représente une coupe suivant la ligne III-III de l'objet de la figure 2.
Les figures 4 à 6 représentent une autre forme d'exécution.

La sucette représentée comprend une tétine de caoutchouc 1 montée sur un support 2 de forme générale cylindrique, qui est muni d'un anneau de préhension 3. Entre cet anneau et la tétine 1 est disposée, par engagement sur le support 2, une pièce de garde 4 en forme de disque circulaire percé centralement. La pièce de garde 4 se compose de deux coquilles complémentaires 4a, 4b assemblées. La coquille 4 présente une surface extérieure sensiblement plane (en fait légèrement convexe) tournée vers la tétine 1. La coquille 4b a une forme voisine de celle d'un demi-tore creux. Assemblées par emboîtement le long de leur pourtour, les coquilles 4a, 4b font apparaître un espace intérieur 5⁻annulaire, dans lequel peuvent courir des grains 6 préalablement introduits qui, frappant les parois internes desdites coquilles lorsque la sucette est secouée, produisent un bruit à la manière d'un hochet.

Deux orifices 7 sont prévus à travers la pièce de garde 4. Ils sont situés sur un même diamètre de part et d'autre du centre de la pièce 4, à quelque distance du bord extérieur de celle-ci (environ aux deux tiers de chaque rayon correspondant, comptés à partir du centre). Ces orifices assurent un passage entre les deux faces de la pièce 4 à travers son épaisseur. Afin de préserver l'étanchéité de l'espace 5 et d'empêcher que les grains 6 s'en échappent par les orifices 7, ces derniers sont respectivement délimités par une paroi 8 en forme de canon cylindrique, venant de moulage avec la coquille 4a. La coquille 4b comporte en correspondance deux trous et des empreintes circulaires 9 où s'emboîtent les extrémités des canons 8 lors de l'assemblage des coquilles 4a et 4b.

On remarque que la présence des parois tubulaires 8 à l'intérieur de l'espace 5 représente par ailleurs l'avantage de constituer des obstacles que frappent les graines 6, ce qui accroît le bruit créé par ceux-ci lorsque la sucette est agitée.

Dans la forme d'exécution des figures 4 à 6, la coquille 4b (figure 4) comporte des évidements 10 pratiqués dans son bord et délimités par une paroi 1 ta se raccordant avec la bordure périphérique 11 de ladite coquille et faisant corps avec cette dernière. La coquille 4a (figure 5) comporte en regard des orifices 12 cernés par une paroi 13a se raccordant avec sa bordure périphérique 13 et permettant par emboîtement avec la paroi 11 a de sauvegarder l'étanchéité de l'espace intérieur de la pièce de garde 4.

## Revendications

1. Sucette sonore pour bébés, comprenant une tétine (1) en caoutchouc montée dans un passage central d'une pièce de garde (4) disposée transversalement à l'arrière de la tétine, du type dans lequel ladite pièce de garde est constituée par deux coquilles complémentaires conformées de façon à délimiter, lorsqu'elles sont assemblées, un espace annulaire creux contenant de la grenaille (6), caractérisée en ce qu'une desdites coquilles (4a, 4b) comporte au moins un passage supplémentaire (7, 12) pour assurer le passage de l'air à travers la pièce de garde, l'autre coquille comportant au moins un rebord circulaire (8) ou partiellement circulaire (13a) venu de matière et délimitant un orifice qui coïncide avec ledit passage (7) de la première coquille et en contact avec celle-ci, de manière que ledit passage supplémentaire traverse de façon étanche ledit espace creux (5) de la pièce de garde (4).

2. Sucette selon la revendication 1, caractérisée en ce que chaque passage supplémentaire (7, 12) a une forme circulaire et est situé entre la tétine et le bord de la pièce de garde.

3. Sucette selon la revendication 1, caractérisée en ce que la pièce de garde (4) a une forme circulaire et comporte deux passages supplémentaires (7, 12) diamétralement opposés.

4. Sucette selon la revendication 1, caractérisée en ce que lesdits rebords circulaires (8) entourant les passages (7) sont des canons cylindriques.

5. Sucette selon la revendication 1, caractérisée en ce que lesdits rebords partiellement circulaires (13a) délimitent des évidements (10) pratiqués dans le bord de l'une des coquilles (4a, 4b).

6. Sucette selon la revendication 1, caractérisée en ce qu'au moins une des coquilles a une forme convexe, et les passages sont constituées par des évidements (10) pratiqués dans le bord de l'une des coquilles (4a ou 4b) et délimités par une paroi (11a) faisant corps avec ladite pièce, en regard desquels l'autre coquille (4b ou 4a) comporte des orifices (12) cernés par une paroi (13a) permettant par emboîtement avec la précédente paroi (11a) de sauvegarder l'étanchéité de la pièce de garde (4).

7. Sucette selon l'une quelconque des revendications 1 à 6, caractérisée en ce que lesdites coquilles (4a, 4b) comportent sur leur périphérie et celle des orifices des moyens d'assemblage complémentaires.

## Claims

1. Sound-producing dummy for babies, comprising a rubber teat (1) mounted in a central passage through a safety guard (4) arranged transversely behind the teat, of the type in which said safety guard comprises two complementary shells shaped in such a manner as to define, when assembled, a hollow annular space containing small balls (6), characterised in that one of said shells (4a, 4b) is provided with at least one supplementary passage (7, 12) to permit the passage of air through the safety guard, with the other shell being provided with at least one circular flange (8) or part-circular flange (13a), the or each such flange being made of material and defining an orifice which is aligned with said passage (7) in said one shell and being in contact with the said one shell in such a way that the said supplementary passage traverses the said hollow space (5) in the safety guard (4) in a sealed manner.

2. Dummy in accordance with claim 1, characterised in that each supplementary passage (7, 12) has a circular shape and is situated between the teat and the edge of the safety guard.

3. Dummy in accordance with claim 1, characterised in that the safety guard (4) is of circular shape and is provided with two diametrically opposed supplementary passages (7, 12).

4. Dummy in accordance with claim 1, characterised by circular flanges (8) encircling the supplementary passages (7) and formed as cylindrical barrels.

5. Dummy in accordance with claim 1, characterised by part-circular flanges (13a) defining recesses (10) in the edge of one of the shells (4a, 4b).

6. Dummy in accordance with claim 1, characterised in that at least one of the shells is of convex shape, and the supplementary passages are formed by recesses (10) in the edge of one of the shells (4a or 4b) and are defined by a wall I(11a) integral with the said safety guard, and wherein the other shell (4b or 4a) is provided with holes (12) ringed by a wall (13a) which ensures by interfitting with the former said wall (11a) the sealed nature of the safety guard (4).

7. Dummy in accordance with any one of the preceding claims 1 to 6, characterised in that said shells (4a, 4b) are provided with complementary assembly means at their peripheries and between their orifices.

## Patentansprüche

1. Schallerzeugender Sauger für Kleinkinder, mit einem Saugteil (1) aus Kautschuk, der in einer zentralen Öffnung eines Schutzteils (4) eingesetzt ist, das quer am hinteren Teil des Saugers angeordnet ist, wobei das Schutzteil von zwei sich einander ergänzenden und derart geformten Schalen gebildet ist, dass sie in zusammengefügtem Zustand einen ringförmigen Hohlraum einschliessen, der Körner enthält, dadurch gekennzeichnet, dass eine der Schalen (4a, 4b) mit wenigstens einer zusätzlichen Durchlassöffnung (7, 12) zum Durchtritt der Luft quer durch das Schutzteil versehen ist, während die andere Schale wenigstens eine kreisförmige (8) oder teilweise kreisförmige (13a), aus einem Stück bestehende Randleiste trägt und eine Öffnung begrenzt, die mit der Durchlassöffnung (7) der ersten Schale fluchtet und mit dieser derart in Verbindung steht, dass die zusätzliche Durchlassöffnung den Hohlraum (5) des Schutzteils (4) in abgedichteter Weise durchquert.

2. Sauger nach Anspruch 1, dadurch gekennzeichnet, dass jede zusätzliche Durchlassöffnung (7, 12) eine kreisrunde Form besitzt und zwischen dem Sauger und dem Rand des Schutzteils angeordnet ist.

3. Sauger nach Anspruch 1, dadurch gekennzeichnet, dass das Schutzteil von runder Gestalt ist und zwei sich diametral gegenüberstehende zusätzliche Durchlassöffnungen (7, 12) aufweist.

4. Sauger nach Anspruch 1, dadurch gekennzeichnet, dass die kreisförmigen Randleisten (8), die die Durchlassöffnungen (7) umschliessen, von zylindrischen Hülsen gebildet sind.

5. Sauger nach Anspruch 1, dadurch gekennzeichnet, dass die teilweise kreisförmige Randleiste (13a) Ausnehmungen (10) begrenzt, die am Rand einer der Schalen (4a, 4b) vorgesehen sind.

6. Sauger nach Anspruch 1, dadurch gekennzeichnet, dass wenigstens eine der Schalen eine konvexe Gestalt hat und die Durchlassöffnungen von Aussparungen (10) gebildet sind, die am Rand einer der Schalen (4a oder 4b) vorgesehen und von einer Wandung (11a) begrenzt sind, die einstückig mit der Schale ausgebildet ist, denen gegenüber die andere Schale (4b oder 4a) Öffnungen (12) aufweist, die von einer Wandung (13a) eingeschlossen sind, so dass durch Ineinandergreifen mit der Wandung (1 la) die Dichtheit des Schutzteils (4) gewährleistet ist.

7. Sauger nach einem der Ansprüche 1 bis 6, dadurch gekennzeichnet, dass die Schalen (4a, 4b) an ihrem Umfang und dem der Öffnungen einander komplementäre Verbindungsmittel aufweisen.
